# EUROPÄISCHE PATENTSCHRIFT

(11) **EP 1 270 151 B1**
(45) Veröffentlichungstag und Bekanntmachung des Hinweises auf die Patenterteilung: **14.04.2010**
(21) Anmeldenummer: 02405478.5
(22) Anmeldetag: 11.06.2002
(51) Int. Cl.: B25D 17/04

(54) **Schlagendes Elektrohandwerkzeuggerät mit aktiver Vibrationsdämpfung**
Percussive electric tool with active damping vibration system
Outil electrique à percussion avec système actif antivibratoire

(30) Priorität: 21.06.2001 DE 10130088
(43) Veröffentlichungstag der Anmeldung: 02.01.2003
(73) Patentinhaber: HILTI Aktiengesellschaft, 9494 Schaan (LI)
(72) Erfinder: Schmitzer, Harald, 9470 Werdenburg (CH); Tichy, Stefan, 6820 Frastanz (AT); Schaer, Roland, 9472 Grabs (CH)
(74) Vertreter: Wildi, Roland

(56) Entgegenhaltungen:
- EP-A- 1 221 359
- DE-A- 4 124 574
- DE-A- 19 646 622
- US-A- 6 076 616

## Beschreibung

Die Erfindung bezeichnet ein zumindest teilweise schlagendes Elektrohandwerkzeuggerät wie einen Bohr- oder Meisselhammer mit einer aktiven Vibrationsdämpfung an den Handgriffen nach dem Oberbegriff von Anspruch 1 und wie aus EP 1 221 359 A1 bekannt.

Durch die zweckentsprechende Wechselwirkung mit einem Werkstück eines durch die Gravitation und den Nutzer über den Handgriff druckseitig vorbelasteten und vom Elektrohandwerkzeuggerät axial überlagernd, schlagend angetriebenen Werkzeugs führt der Handgriff axiale Schwingungen aus, die möglichst vollständig zu unterbinden sind. Diese Schwingungen setzen sich aus dem Rücksprung des Werkzeugs, dem Rückstoss des Schlagwerkes und der Vibration der unausgewuchteten Exzentermasse zusammen. Die Hauptschwingung, deren Schnelle im gewichteten Beschleunigungsmittel 2.5 m/s² zum Schutz des Nutzers nicht überschreiten sollte, erfolgt parallel der Schlagachse. Somit erzwingt dieses Vibrationsverhalten eine Leistungsbegrenzung schlagender Elektrohandwerkzeuggeräte.

Nach der GB2154497 ist eine bezüglich der Schlagwerksbaugruppe mit dem Schlagwerk längs der Schlagachse begrenzt beweglich gelagerte, schwere, schwingungsisolierte Gehäusebaugruppe steif mit dem Handgriff sowie mit dem seitlichen Zusatzhandgriff verbunden, wodurch die Vibrationen aktiv in dazwischen angeordneten, viscoelastischen Dämpfern gedämpft werden.

Nach der US5322131 weist ein schlagendes pneumatisches Handwerkzeuggerät eine aktive, pressluftgeregelte Schwingungsdämpfung auf, wobei an einer axial begrenzt beweglichen, reibungsarm gelagerten, topfförmigen Griffgehäusekappe ein U-förmiger Handgriff angeordnet ist.

Nach der DE3521808 wird in dem beweglichen Bereich über mit Gleichstrom geregelten Tauchspulen als elektromechanische Aktoren eine nahezu konstante Gegenkraft auf den begrenzt beweglichen, druckbelasteten Handgriff elektromagnetisch erzeugt, damit im Resultat eine konstante Kraft am Handgriff angreift. Zum Lageausgleich des Handgriffs des Handwerkzeuggerätes erfolgt eine integrale Regelung des Abstands, welcher über Sensoren gemessen wird, vom Handgriff zum Gehäuse. Die elektromechanischen Aktoren müssen die gesamte Gegenkraft zum Handgriff aufbringen und deshalb, ebenso wie deren Spannungsquelle, entsprechend gross dimensioniert sein, welche zusätzliches Volumen und Gewicht aufweisen, das in Handwerkzeuggeräten nur begrenzt verfügbar ist.

Nach der DE19646622 wird die Gegenkraft auf den druckbelasteten Handgriff oder die Position von einem, durch einen Sensor vibrationsgesteuerten, Mikroprozessor elektromagnetisch über krafterzeugende Tauchspulen als elektromechanische Aktoren geregelt, wodurch die über Sensoren ermittelte Vibration des Handgriffs durch direkt erregte Gegenschwingungen kompensiert und somit aktiv ausgeregelt werden. Die elektromechanischen Aktoren sind in Reihe mit viscoelastischen Dämpfern angeordnet und müssen daher ebenso die gesamte Gegenkraft zum Handgriff aufbringen und deshalb, ebenso wie deren Spannungsquelle, entsprechend gross dimensioniert sein.

Die Aufgabe der Erfindung besteht in einer Realisierung einer Vibrationsdämpfung am Handgriff eines Handwerkzeuggerätes mit hinreichend klein dimensionierten, elektromechanischen Aktoren und Spannungsquellen.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist ein zumindest teilweise längs einer Schlagachse schlagendes Elektrohandwerkzeuggerät mit einer aktiven Vibrationsdämpfung an einem Handgriff, welcher längs der Schlagachse bezüglich einer vibrierenden Schlagwerksbaugruppe mit einem Schlagwerk begrenzt beweglich gelagert ist, zwischen dem Handgriff und der vibrierenden Schlagwerksbaugruppe zumindest einen elektromechanischen Aktor auf, welcher von einem, durch einen Sensor vibrationsgesteuerten, Mikroprozessor dynamisch zur Vibrationsverminderung am Handgriff geregelt ist, zumindest eine den Aktor überbrückende Feder auf.

Durch die bezüglich des Kraftflusses zumindest teilweise parallel zum Aktor angeordnete Feder teilt sich der Kraftfluss zwischen der Feder und dem elektromechanischen Aktor auf, so dass der elektromechanische Aktor nur einen Teil der zur Einstellung des Kraftgleichgewichts notwendigen Gegenkraft zum Handgriff aufbringen muss und dementsprechend kleiner dimensionierbar ist. Entsprechend kleiner dimer sionierbar ist ebenfalls die Stromversorgung des elektromechanischen Aktors, vorteilhaft in Form eines elektronischen Leistungsschalters. Die optimale Steuerfunktion zur Ansteuerung des elektromechanischen Aktors ist, optional mit mehreren über Sensoren gemessenen Parametern wie der Orientierung des Handwerkzeuggerätes, der Schwingungsamplitude der Schlagwerksbaugruppe, der gemittelten Kraft am Handgriff etc. gerätetypspez fisch ermittelt und über den Mikroprozessor aus einen Speicher zeitgesteuert auslesbar und/oder berechenbar.

Vorteilhaft weist die Feder eine hohe Güte auf und ist insbesondere nicht viscoelastisch, wodurch der elektromechanische Aktor keine zusätzliche passive Dämpfung überwinden muss. Weiter vorteilhaft sind die Führungslager für die axial begrenzte Beweglichkeit möglichst reibungsfrei ausgeführt, bspw. als Kugelbuchsen und Gleitlager.

Vorteilhaft ist der elektromechanische Aktor parallel zur Schlagachse angeordnet, wodurch die Regelstrecke ohne weitere konstruktive Massnahmen direkt und technologisch einfach zur aktiven Vibrationsdämpfung verwendet werden kann.

Vorteilhaft ist der elektromechanische Aktor im Druckbereich und im Zugbereich wirkend ausgebildet, wodurch dieser nur die minimale, direkt durch die Vibration erzeugte, dynamische Kraftdifferenz ausgleichen muss und somit leistungsmässig geringer dimensioniert werden kann.

Vorteilhaft ist die Feder als längs der Schlagachse angeordnete Druckfeder ausgebildet, wodurch ein wesentlicher Anteil der Anpresskraft des Nutzers ohne weitere konstruktive Massnahmen direkt und technologisch einfach aufgenommen werden kann. Die Steifigkeit der Feder beträgt vorteilhaft 30 ... 50 N/mm.

Vorteilhaft ist die Feder mit dem elektromechanischen Aktor koaxial zu einer Dämpfungsbaugruppe kombiniert, wobei weiter vorteilhaft die Feder als eine selbstragend, sich koaxial um den elektromechanischen Aktor herum windende Spiralfeder ausgeführt ist, wodurch ein sehr kompakter Aufbau möglich ist und zudem keine Biegemomente auftreten.

Erfindungsgemäß sind zwei, quer zur Schlagachse voneinander beabstandete, elektromechanische Aktoren bzw. Dämpfungsbaugruppen vorhanden, welche weiter vorteilhaft den Stützen eines U-förmig ausgebildeten Handgriffs zugeordnet sind.

Vorteilhaft sind die zwei elektromechanischen Aktoren bzw. Dämpfungsbaugruppen in einer Ebene angeordnet, in welche die nach der Hauptvibration zweitgrösste Nebenvibration auftritt, sowie durch den Mikroprozessor getrennt angesteuert, wodurch über die Differenz der jeweiligen Wirkung beider elektromechanischen Aktoren bzw. Dämpfungsbaugruppen, vermittelt über den Abstand innerhalb dieser Ebene zusätzlich die in einer anderen Richtung schwingende Nebenvibration aktiv dämpfbar ist. Über einen weiter vorteilhaft ausserhalb dieser Ebene entsprechend angeordneten dritten Aktor bzw. Dämpfungsbaugruppe sind alle Raumrichtungen aktiv dämpfbar.

Vorteilhaft ist die Masse der Schlagbaugruppe möglichst gross, insbesondere grösser als die der restlichen Baugruppen, welches durch Anordnung möglichst vieler Bauteile in dieser erzielbar ist, wodurch die Leistung des Handwerkzeuggerätes zunimmt.

Vorteilhaft ist zusätzlich auch der seitliche Zusatzhandgriff schwingungsgedämpft, indem dieser weiter vorteilhaft gemeinsam mit dem Handgriff über eine aktiv schwingungsgedämpfte, topfförmige Griffgehäusekappe starr verbunden ist.

Vorteilhaft sind weitere übliche Massnahmen zur passiven Vibrationsreduzierung am Handgriff, bspw. die Verwendung von viscoelastischen Materialen bei der Befestigung und/oder dem Aufbau des Handgriffs zur passiven Schwingungsdämpfung, mit der erfinderischen Lösung kombiniert, wodurch zusätzlich insbesondere Schwingungsfrequenzen oberhalb des aktiv gedämpften Frequenzspektrums unterdrückt werden.

Vorteilhaft ist der aus Sensoren, Mikroprozessor und Aktoren bestehende Regelkreis für eine aktive Regelung über den Bereich von 10 bis 100 Hz, weiter vorteilhaft von 2 bis 400 Hz, bei Samplingzeiten kleiner 1 ms, vorteilhaft kleiner 200 us ausgebildet.

Vorteilhaft ist der Regelkreis zur Regelung entsprechend eines der Regelungsprinzipien: Feedforward, Feedback oder eines Mischprinzips ausgebildet, vorteilhaft mit Feedback.
a) Beim Feedback der Griffbeschleunigung wird die Beschleunigung am Handgriff gemessen und über einen PT1-Regler (Proportional -Tiefpass- Regler) mit phasenanhebendem Glied an die Aktoren als Steuerspannung zurückgeführt. Ziel der Regelung ist der Null-Sollwert für die Griffbeschleunigung. Ausführungen mit einem oder zwei Sensoren sind möglich.
b) Feedback der Maschinenbeschleunigung und der Gegen-EMK (elektromotorische Kraft)
   Da es vorteilhaft ist, den Sensor auf der Elektronikplatine auf der Maschine unterzubringen, wird bei dieser Variante die Gegeninduktion, welche im Aktor bei der relativen Bewegung der Spule zu dem Magnet entsteht, verwendet. Diese Gegeninduktion kann aus der Beziehung von Strom zu Spannung sowie den Aktorparametern (Induktivität und Widerstand) berechnet werden. Da bei einem Handgriff in Ruhelage diese Relativbewegung alleine durch die Maschinenbewegung bestimmt ist, und diese wiederum durch Integrieren aus der Beschleunigungsinformation berechenbar ist, kann diese Gegeninduktion auf den geschwindigkeitproportionalen Wert geregelt werden.
c) Feedforward der Maschinenbeschleunigung
   Für den Fall, dass nur eine sehr geringe Lagerreibung oder bzw. eine sehr konstante Lagerreibung auftritt, ist eine Variante mit Feedforwardregelung vorteilhaft, da eine messbare Maschinenbeschleunigung immer gleiche Auswirkungen (Kräfte) auf die Griffmasse hat und diese über einen Feedforward-Regelkreis kompensiert werden können. Der Vorteil der Feedforwardregelung ist die gesicherte Stabilität, die bei Feedback-Regelkreisen nicht gegeben ist.
d) Feedback der Distanzinformation
   Bei dieser vorteilhaften Variante wird die Distanz zwischen den entkoppelten Massen gemessen und über einen Feedback-Regelkreis als Steuerspannung zurückgeführt.
e) Feedback der Kraft zwischen Griff und Maschine
   Alternativ zu der Griffbeschleunigung kann in einer vorteilhaften Variante auch die Kraft am Handgriff gemessen werden und diese, nach Anwendung eines Hochpassfilters, auf 0 geregelt werden, um den Handgriff in einer konstanten Lage zu halten.

Die Erfindung wird bezüglich eines vorteilhaften Ausführungsbeispiels näher erläutert mit einer Darstellung des prinzipiellen Aufbaus eines Elektrohandwerkzeuggerätes mit einer aktiven Vibrationsdämpfung.

Nach der Darstellung weist ein längs einer Schlagachse A schlagend schwingendes Elektrohandwerkzeuggerät 1 eine aktive Vibrationsdämpfung für einen mit der Anpresskraft F beaufschlagten Handgriff 2 auf, welcher längs der Schlagachse A bezüglich einer vibrierenden Schlagwerksbaugruppe 3 mit einem pneumatischen, exzentergetriebenen Schlagwerk begrenzt beweglich gelagert ist. Zwischen dem Handgriff 2 und der vibrierenden Schlagwerksbaugruppe 3 mit dem massereichen, antreibenden Elektromotor 4 sind zwei parallel zur Schlagachse A sowie quer zur Schlagachse A in der Ebene des Handgriffs 2 voneinander beabstandete, im Druckbereich und im Zugbereich wirkende, elektromechanische Aktoren 5a, 5b in Form von Schwingspulen angeordnet, welche über einen Leistungstreiber 6 einzeln mit einem Mikroprozessor 7 verbunden sind. Das Elektrohandwerkzeuggerät 1 weist zwei, die Aktoren 5a, 5b überbrückende, ungedämpfte, als Spiraldruckfeder ausgebildete, elastische Federn 8a, 8b auf, welche jeweils mit einem der elektromechanischen Aktoren 5a, 5b koaxial zu zwei Dämpfungsbaugruppen kombiniert sind. Ein seitlicher Zusatzhandgriff 9 ist gemeinsam mit dem Handgriff 2 über die aktiv schwingungsgedämpfte, topfförmige Griffgehäusekappe 10 starr verbunden, welche einen Sensor 11 in Form eines Beschleunigungsaufnehmers beinhaltet, welcher signalübertragend mit dem Mikroprozessor 7 verbunden ist. Der Zusatzhandgriff 9 und der U-förmige Handgriff 2 weisen einen zusätzlichen passiven viscoelastischen äusseren Dämpfbelag 12 auf.

## Patentansprüche

1. Elektrohandwerkzeuggerät zur Erzeugung einer zumindest teilweise längs einer Schlagachse (A) schlagenden Beanspruchung für ein Werkzeug mit einer aktiven Vibrationsdämpfung an einem Handgriff (2), welcher bezüglich einer vibrierenden Schlagwerksbaugruppe (3) mit einem Schlagwerk längs der Schlagachse (A) begrenzt beweglich gelagert ist, wobei die Vibrationsdämpfung zwischen dem Handgriff (2) und der vibrierenden Schlagwerksbaugruppe (3) einen ersten elektromechanischen Aktor (5a) aufweist, welcher von einem, durch einen Sensor (11) vibrationsgesteuerten, Mikroprozessor (7) dynamisch zur Vibrationsverminderung am Handgriff (2) geregelt ist, wobei zwischen dem Handgriff (2) und der vibrierenden Schlagwerksbaugruppe (3) zumindest eine elastische Feder (8a) zur Überbrückung des elektromechanischen Aktors (5a) angeordnet ist, **dadurch gekennzeichnet, dass** quer zur Schlagachse (A) beabstandet von dem ersten elektromechanischen Aktor (5a) ein zweiter elektromechanischer Aktor (5b) an geordnet ist.

2. Elektrohandwerkzeuggerät nach Anspruch 1, **dadurch gekennzeichnet, dass** der erste und zweite elektromechanische Aktor (5a, 5b) parallel zur Schlagachse (A) angeordnet sind.

3. Elektrohandwerkzeuggerät nach einem der Ansprüche 1 bis 2, **dadurch gekennzeichnet, dass** der elektromechanische Aktor (5a, 5b) im Druckbereich und im Zugbereich wirkend ausgebildet ist.

4. Elektrohandwerkzeuggerät nach einem der Ansprüche 1 bis 3, **dadurch gekennzeichnet, dass** die elastische Feder (8a) als längs der Schlagachse angeordnete Druckfeder ausgebildet ist, deren Steifigkeit optional 30 ... 50 N/mm beträgt.

5. Elektrohandwerkzeuggerät nach einem der Ansprüche 1 bis 4, **dadurch gekennzeichnet dass** die elastische Feder (8a) mit dem ersten elektromechanischen Aktor (5a) koaxial zu einer Dämpfungsbaugruppe kombiniert ist.

6. Elektrohandwerkzeuggerät nach Anspruch 5, **dadurch** gekennzeichr et, dass die elastische Feder (8a) als eine selbstragende, sich koaxial um den elektromechanischen Aktor (5a, 5b) herum windende Spiralfeder ausgeführt ist.

7. Elektrohandwerkzeuggerät nach einem der Ansprüche 1 bis 6, **dadurch gekennzeichnet, dass** eine weitere elastische Feder (8b) koaxial zu dem zweiten elektromechanischen Aktor (5b) angeordnet ist.

8. Elektrohandwerkzeuggerät nach einem der vorhergehenden Ansprüche die zwei elektromechanische Aktoren (5a, 5b) Stützen eines U-förmig ausgebildeten Handgriffs (2) zugeordnet sind.

9. Elektrohandwerkzeuggerät nach einem der vorhergehenden Ansprüche, **dadurch gekennzeichnet, dass** die zwei elektromechanischen Aktoren (5a, 5b) in einer Ebene angeordnet sind, in welcher die nach der Hauptvibration zweitgrösste Nebenvibration auftritt, sowie durch den Mikroprozessor (7) getrennt ansteuerbar sind.

10. Elektrohandwerkzeuggerät nach einem der Ansprüche 1 bis 9, **dadurch gekennzeichnet, dass** zusätzlich ein seitlicher Zusatzhandgriff (9) schwingungsgedämpft angeordnet ist, welcher optional gemeinsam mit dem Handgriff (2) über eine aktiv schwingungsgedämpfte, topfförmige Griffgehäusekappe (10) starr verbunden ist.

11. Elektrohandwerkzeuggerät nach einem der Ansprüche 1 bis 10, **dadurch gekennzeichnet, dass** der aus Sensor (11), Mikroprozessor (7) und Aktor (5a, 5b) bestehende Regelkreis für eine aktive Regelung über den Bereich von 10 bis 100 Hz, optional von 2 bis 400 Hz, bei Samplingzeiten kleiner 1 ms, optional keiner 200 us ausgebildet ist sowie optional als Feedback-Regelkreis ausgebildet ist.

## Claims

1. Electric hand tool for generating a load acting at least partly along a percussion axis (A) on a workpiece, with active vibration damping of a handgrip (2) mounted with restricted freedom of movement along the percussion axis (A) relative to a vibrating hammer assembly (3) with a percussion mechanism, wherein the vibration damping between the handgrip (2) and the vibrating hammer assembly (3) comprises a first electromechanical control element (5a) which is dynamically regulated by a microprocessor (7) vibration-controlled by a sensor (11) so as to reduce vibration at the handgrip (2), and wherein at least one resilient spring (8a) is arranged between the handgrip (2) and the vibrating hammer assembly (3) so as to bridge the electromechanical control element (5a), **characterized in that** a second electromechanical control element (5b) is arranged at a distance transversely across the percussion axis (A) from the first electromechanical control element (5a).

2. Electric hand tool according to Claim 1, **characterized in that** the first and second electromechanical control elements (5a, 5b) are arranged parallel with the percussion axis (A).

3. Electric hand tool according to either of Claims 1 and 2, **characterised in that** the electromechanical control element (5a, 5b) is configured to act in the compressive range and in the tensile range.

4. Electric hand tool according to any one of Claims 1 to 3, **characterized in that** the resilient spring (8a) is configured as a compression spring arranged along the percussion axis, and has a stiffness of optionally 30 ... 50 N/mm.

5. Electric hand tool according to any one of Claims 1 to 4, **characterized in that** the resilient spring (8a) is coaxially combined with the first electromechanical control element (5a) to form a damping assembly.

6. Electric hand tool according to Claim 5, **characterized in that** the resilient spring (8a) is realized as a self-supporting helical spring that winds coaxially around the electromechanical control element (5a, 5b).

7. Electric hand tool according to any one of Claims 1 to 6, **characterized in that** a further resilient spring (8b) is arranged coaxially with the second electromechanical control element (5b).

8. Electric hand tool according to any one of the preceding claims, [**characterized in that**] the two electromechanical control elements (5a, 5b) are assigned to columns of a U-shaped handgrip (2).

9. Electric hand tool according to any one of the preceding claims, **characterized in that** the two electromechanical control elements (5a, 5b) are arranged in a plane in which the second greatest secondary vibration after the primary vibration occurs, and are separately addressable by the microprocessor (7).

10. Electric hand tool according to any one of Claims 1 to 9, **characterized in that** an additional lateral handgrip (9) is additionally arranged in a vibration-damped manner, and is optionally rigidly joined to the handgrip (2) by an actively vibration-damped, pot-shaped grib housing cover (10).

11. Electric hand tool according to any one of Claims 1 to 10, **characterized in that** the control circuit consisting of the sensor (11), microprocessor (7) and control element (5a, 5b) is designed for active regulation over the range of 10 to 100 Hz, and optionally 2 to 400 Hz, with sampling times of less than 1 ms, and optionally less than 200 µs, and is optionally configured as a feedback control loop.

## Revendications

1. Appareil électrique portatif pour solliciter en percussion un outil au moins partiellement selon un axe de percussion (A), comprenant un amortisseur vibratoire actif sur une poignée (2), laquelle est montée avec une mobilité réduite selon l'axe de percussion (A) par rapport à un ensemble vibratoire de mécanisme de percussion (3) muni d'un mécanisme de percussion, l'amortisseur vibratoire comportant, entre la poignée (2) et l'ensemble vibratoire de mécanisme de percussion (3), un premier actionneur électromécanique (5a) qui est régulé dynamiquement par un microprocesseur (7) commandé de manière vibratoire par l'intermédiaire d'un capteur (11) pour réduire les vibrations au niveau de la poignée (2), entre la poignée (2) et l'ensemble vibratoire de mécanisme de percussion (3) étant disposé au moins un ressort élastique (8a) pour entourer l'actionneur électromécanique (5a), **caractérisé en ce qu'**un second actionneur électromécanique (5b) est disposé à distance du premier actionneur électromécanique (5a) transversalement à l'axe de percussion (A).

2. Appareil électrique portatif selon la revendication 1, **caractérisé en ce que** le premier et le second actionneur électromécanique (5a, 5b) sont disposés parallèlement à l'axe de percussion (A).

3. Appareil électrique portatif selon une des revendications 1 à 2, **caractérisé en ce que** l'actionneur électromécanique (5a, 5b) est conçu pour agir en pression et en traction.

4. Appareil électrique portatif selon une des revendications 1 à 3, **caractérisé en ce que** le ressort élastique (8a) est conformé en ressort de compression qui est disposé selon l'axe de percussion et dont la raideur est comprise optionnellement entre 30 et 50 N/mn.

5. Appareil électrique portatif selon une des revendications 1 à 4, **caractérisé en ce que** le ressort élastique (8a) est combiné coaxialement avec le premier actionneur électromécanique (5a) pour former un ensemble amortisseur.

6. Appareil électrique portatif selon la revendication 5, **caractérisé en ce que** le ressort élastique (8a) est conformé en ressort spiral autoporteur enroulé coaxialement autour de l'actionneur électromécanique (5a, 5b).

7. Appareil électrique portatif selon une des revendications 1 à 6, **caractérisé en ce qu'**un autre ressort élastique (8b) est disposé coaxialement au second actionneur électromécanique (5b).

8. Appareil électrique portatif selon une des revendications précédentes, **caractérisé en ce que** les deux actionneurs électromécaniques (5a, 5b) sont associés à des moyens d'appui d'une poignée conformée en U (2).

9. Appareil électrique portatif selon une des revendications précédentes, **caractérisé en ce que** les deux actionneurs électromécaniques (5a, 5b) sont disposés dans un plan où survient la vibration secondaire la plus élevée après la vibration principale et peuvent être commandés séparément par l'intermédiaire du microprocesseur (7).

10. Appareil électrique portatif selon une des revendications 1 à 9, **caractérisé en ce qu'**il est également prévu une poignée supplémentaire latérale (9) à amortissement vibratoire qui, de manière optionnelle, peut être reliée de manière rigide à la poignée (2) par l'intermédiaire d'une coiffe de boîtier de préhension en forme de pot (10) à amortissement vibratoire actif.

11. Appareil électrique portatif selon une des revendications 1 à 10, **caractérisé en ce que** le circuit de réglage composé du capteur (11), du microprocesseur (7) et de l'actionneur (5a, 5b) est conçu pour un réglage actif dans la plage de 10 à 100 Hz, optionnellement de 2 à 400 Hz, à des temps d'échantillonnage inférieurs à 1 ms, optionnellement inférieurs à 200 us, et est conformé optionnellement en circuit de réglage à rétroaction.
